# EUROPÄISCHE PATENTSCHRIFT

(11) **EP 0 597 149 B1**
(45) Veröffentlichungstag und Bekanntmachung des Hinweises auf die Patenterteilung: **04.09.1996**
(21) Anmeldenummer: 92121711.3
(22) Anmeldetag: 19.12.1992
(51) Int. Cl.: B61D 17/20

(54) **Übergang zwischen zwei miteinander gekuppelten Fahrzeugen**
Communication passage between two coupled vehicles
Passerelle entre deux véhicules accouplés

(30) Priorität: 12.11.1992 DE 9215394 U
(43) Veröffentlichungstag der Anmeldung: 18.05.1994
(73) Patentinhaber: HÜBNER Gummi- und Kunststoff GmbH, D-34123 Kassel (DE)
(72) Erfinder: Britzke, Ingo, 3500 Kassel (DE); Goebels, André, 3589 Niederbeisheim (DE)
(74) Vertreter: Walther, Robert, Dipl.-Ing.

(56) Entgegenhaltungen:
- DE-A- 3 639 898
- US-A- 4 781 123
- US-A- 4 903 612

## Beschreibung

Die Erfindung betrifft einen Übergang zwischen zwei miteinander gekuppelten Fahrzeugen gemäß dem Oberbegriff des Anspruchs 1.

Ein Übergang der eingangs genannten Art ist beispielsweise aus der DE 36 39 898 A1 bekannt. Bei diesen Übergängen ist der Faltenbalg von innen her sichtbar. Es ist bekannt, daß die doch sehr teuren Faltenbälge von den Fahrgästen immer wieder mutwillig zerstört werden, indem diese beispielsweise mit Messern aufgeschnitten werden.

Zur Verhinderung derartiger Beschädigungen wird erfindungsgemäß vorgeschlagen, den ganzen Faltenbalg durch eine aus festen Elementen bestehende Innenwandverkleidung von innen her abzuschirmen, die die Merkmale des kennzeichnenden Teiles des Anspruchs 1 aufweist.

Im einzelnen umfaßt die Innenwandverkleidung insbesondere zwei Seitenwandteile, die jeweils in Richtung der Fahrzeuglängsachse verschwenkbar mit der Gliederbrücke verbunden sind. Um eine geschlossene Innenwandverkleidung präsentieren zu können, sind die Seitenwandteile durch eine geschlossene Decke bildende Deckenelemente miteinander verbunden, wobei die Deckenelemente entsprechend der Ausbildung der Gliederbrücke diagonal verschieblich mit den Seitenwandteilen verbunden sind. Hieraus folgt, daß zur diagonalen Verschieblichkeit der Decke die einzelnen Deckenelemente jeweils horizontal verschwenkbar mit den Wandteilen verbunden sind.

Da die Innenwandverkleidung aufgrund der auftretenden Fahrbewegungen relativ zu den Fahrzeugen bewegbar ausgebildet ist, ist ein umlaufender Spalt zwischen Innenwandverkleidung und der jeweiligen Stirnseite des Fahrzeugs vorhanden. Um diesen Spalt zwischen dem Übergang der Innenwandverkleidung zum Fahrzeug abzudecken, ist die Innenwandverkleidung durch einen elastischen Abschluß, beispielsweise durch eine Gewebebahn, mit der Stirnseite des jeweiligen Fahrzeugs verbunden.

Nach einem besonderen Merkmal der Erfindung sind sowohl die Seitenwandteile als auch die Decke durch einen U-förmigen Rahmen gehalten, der verschwenkbar mit der Gliederbrücke verbunden ist. Dieser Rahmen dient als Träger sowohl für die Seitenwandteile als auch für die Decke; wenn sowohl die Seitenwandteile als auch die Deckenelemente keine Tragfunktion übernehmen müssen, können sie leichter ausgebildet werden. Um allen auftretenen Fahrbewegungen nachgeben zu können und insbesondere auch, um einer diagonalen Verschiebung der Innenwandverkleidung folgen zu können, ist der Rahmen mehrteilig ausgebildet, wobei insbesondere die vertikalen Rahmenstützen durch ein Gelenk, insbesondere durch ein Doppelgelenk horizontal und vertikal verschwenkbar mit der horizontal verlaufenden Rahmentraverse verbunden sind. Durch diese zweiachsige Ausbildung jedes Gelenkes nach Art eines Kardangelenkes ist ausgeschlossen, daß Verspannungen der Innenwandverkleidung auftreten.

Um eine Schwenkbewegung der Innenwandverkleidung parallel zur Fahrzeuglängsachse bei Höhenversatz der Fahrzeuge zu ermöglichen, sind die Seitenwandteile beabstandet zur Gliederbrücke, ggf. durch Abschrägung der Unterkanten der Seitenwandteile, mit dieser verbunden. Zur Begrenzung dieser Schwenkbewegung der Innenwandverkleidung sind Begrenzungsmittel vorgesehen. Die Begrenzungsmittel umfassen hierbei einen am Fahrzeug über der Decke der Innenwandverkleidung angeordneten Bügel, wobei der Bügel mit einer Rolle zusammenwirkt, die an einer vertikalen Achse im Deckenbereich angeordnet ist. Nach einer besonderen Ausführungsform ist hierbei die vertikale Achse etwa mittig an der horizontalen Rahmentraverse angeordnet. Bei einem Höhenversatz der Fahrzeuge stößt der Bügel mit seiner Stirnseite an die vertikal angeordnete Rolle, wobei bei gleichzeitiger Kurvenfahrt der Bügel auf der Rolle entlang gleitet. Selbstverständlich besitzt jedes Fahrzeug einen derartigen mit der Rolle zusammenwirkenden Bügel. Um eine schnelle Rückstellung der Innenwandverkleidung zu gewährleisten, ist die Innenwandverkleidung mittels Federkraft nach der Schwenkbewegung in ihrer Ausgangsposition rückstellbar.

Für den Fall, daß aufgrund des Höhenversatzes der Fahrzeuge eine größere Verschwenkung der Innenwandverkleidung erforderlich ist, als sie durch die Begrenzungsmittel zugelassen werden, verschwenkt sich der U-förmige Rahmen mitsamt der daran befestigen Innenwandverkleidung. Die Begrenzung der Schwenkbewegung erfolgt dann durch Anschläge. Bei der Ausführungsform mit Rahmen sind zur Begrenzung dieser Schwenkbewegung im Bereich der Lagerung des U-förmigen Rahmens die vertikalen Rahmenstützen zwischen zwei vorzugsweise V-förmig zueinander angeordneten Stützen gelagert; zwischen jeder Strebe und der vertikalen Rahmenstütze befindet sich eine Feder, so daß der U-förmige Rahmen insgesamt das Bestreben hat, sich in seine Ausgangsposition zurückzustellen. Die Anschläge, beispielsweise in Form von Gummipuffern, befinden sich jeweils in den Federn, wobei die Puffer als Halterungen für die Anschläge dienen.

Anhand der nachstehenden Zeichnungen wird die Erfindung näher erläutert.
- Fig. 1: zeigt den Übergang in einer Seitenansicht, wobei der Faltenbalg weggelassen ist;
- Fig. 2: zeigt eine Ansicht gem. dem Pfeil II aus Fig.1;
- Fig. 3: zeigt eine Draufsicht auf den Übergang, wobei der Faltenbalg lediglich angedeutet ist.
- Fig. 4: zeigt einen Schnitt gemäß der Linie IV - IV aus Fig. 3;
- Fig. 5: zeigt einen Schnitt gemäß der Linie V - V aus Fig. 3.

Gemäß Fig. 1 hat die Innenwandverkleidung des insgesamt mit 1 bezeichneten Überganges das Bezugszeichen 2. Der Übergang setzt sich zusammen aus dem an den stirnseitigen Enden angeordneten Faltenbalg 1a und der Gliederbrücke 1b (Fig. 3). Die Innenwandverkleidung 2 besteht aus den beiden Seitenwandteilen 3, die durch die insgesamt mit 5 bezeichnete Decke miteinander verbunden sind. Die mit 5 bezeichnete Decke besteht aus einzelnen Deckenelementen 8, die entsprechend der Ausbildung der Gliederbrücke horizontal verschieblich mit den Seitenwandteilen 3 verbunden sind. Hierzu besitzen die Seitenwandteile einen Winkel 11 (Fig. 2), auf dem das einzelne Deckenelement 8 durch die Achse 5a drehbar gelagert ist. Sowohl die Seitenwandteile 3 als auch die Decke 5 sind durch den insgesamt mit 6 bezeichneten U-förmigen Rahmen gehalten. Der Rahmen 6 besteht aus den beiden vertikalen Rahmenstützen 7, die durch die horizontale Rahmentraverse 9 mittels der Doppelgelenke 10 miteinander verbunden sind. Die nach Art von kardanischen Gelenken ausgebildeten Doppelgelenke 10, die auf den Winkeln 11 lagern, sorgen dafür, daß die gesamte Innenwandverkleidung 2 sämtlichen auftretenden Fahrbewegungen ohne Verspannungen nachfolgen kann. Die Ausbildung des Doppelgelenks 10 ergibt sich aus Fig. 5. Hierbei ist die vertikale Achse des Gelenks 10 mit 10a und die horizontale Achse mit 10b bezeichnet. Die horizontale Achse 10b trägt die Scheibe 10c, die um die Achse 10a verschwenkbar ist. Mittig weist die horizontale Rahmentraverse 9 die vertikale Achse 12 auf, die die Rollen 13 aufnimmt (Fig. 4).

Damit die Innenwandverkleidung, insbesondere bei einem Höhenversatz der Fahrzeuge zueinander, eine entsprechende Ausgleichsbewegung durchführen kann, sind die Rahmenstützen 7 des Rahmens 6 jeweils um die horizontale Achse 14a durch das auf der Gliederbrücke 1b angeordneten Lager 14 verschwenkbar gelagert. Insbesondere zur Durchführung der Kippbewegung dient auch der zwischen Gliederbrücke 1b und Seitenwandteil 3 befindliche Abstand 15, der durch die Abdeckungen 16 überdeckt wird (Fig. 1). Zur Begrenzung der Schwenk- oder Kippbewegung der Innenwandverkleidung 2 parallel zur Längsachse des Fahrzeuges sind über der Decke 5 Bügel 17 vorgesehen (Fig. 1 und Fig. 3), wobei in Fig. 3 der Bügel 17 nur auf einer Seite dargestellt ist. Bei Höhenversatz der Fahrzeuge zueinander stößt einer der Bügel 17 an die Rolle 13, wodurch zunächst eine Begrenzung des Schwenkweges erfolgt. Bei einer Überlagerung dieser Schwenkbewegung parallel zur Fahrzeuglängsachse mit einer horizontalen Verschiebung des Bügels relativ zu den Rollen 13 aufgrund einer Kurvenfahrt gleitet die Rolle 13 an der Stirnseite des Bügels 17 entlang (Fig. 4).

Jede vertikale Rahmenstütze 7 befindet sich im Bereich ihres Lagers 14 zwischen den beiden V-förmig zueinander angeordneten Streben 18, 19 (Fig. 1). Ist nun der Höhenversatz zwischen zwei benachbarten Fahrzeugen derart groß, daß die Verschwenkung über die durch den Bügel 17 in Verbindung mit der Rolle 13 gebildete Begrenzung hinausgehen würde, verschwenkt sich die vertikale Rahmenstütze 7 und mithin der gesamte Rahmen 6 auf die eine oder andere Strebe 18, 19 zu. Die Streben 18, 19 bilden schlußendlich in Verbindung mit den die Federn 20, 21 tragenden Anschläge 20a, 21a die Begrenzung für die Schwenkbewegung der Innenwandverkleidung insgesamt. Nach Beendigung des Höhenversatzes der beiden Fahrzeuge zueinander wird der Rahmen 6 und mithin die gesamte Innenwandverkleidung 2 aufgrund der Federn 20, 21 in ihre Ausgangslage zurückgestellt.

Zur Abdeckung des Spaltes zwischen Innenwandverkleidung 2 und der Stirnseite 4 des Fahrzeuges ist ein elastischer Abschluß 22 in Form einer umlaufenden Gewebebahn vorgesehen. Um zu verhindern, daß der Spalt bei Kurvenfahrt zu gering wird, und damit die Gefahr von Quetschungen besteht, wenn in den Spalt hineingelangt wird, sind seitliche Anschläge 23 vorgesehen.

## Patentansprüche

1. Übergang zwischen zwei miteinander gekuppelten Fahrzeugen, insbesondere mit einer diagonal verschieblichen Gliederbrücke, wobei die Gliederbrücke durch einen an den Stirnseiten der Fahrzeuge befestigten Faltenbalg überspannt wird, und wobei eine aus festen Elementen bestehende Innenwandverkleidung für den Faltenbalg vorgesehen ist, die in der Lage ist, vertikalen Schwenkbewegungen der miteinander gekuppelten Fahrzeugeteile nachzugeben,
**dadurch gekennzeichnet**, daß die die Seitenwandteile (3) der Innenwandverkleidung bildenden festen Elemente einstückig ausgebildet sind und in Richtung der Fahrzeuglängsachse verschwenkbar mit der Gliederbrücke (1) verbunden sind.

2. Übergang nach Anspruch 1,
**dadurch gekennzeichnet**, daß die Seitenwandteile (3) durch eine geschlossene Decke (5) bildende Deckenelemente (8) miteinander verbunden sind, die entsprechend der Ausbildung der Gliederbrücke (1b) diagonal verschieblich mit den Seitenwandteilen (3) verbunden sind.

3. Übergang nach Anspruch 1,
**dadurch gekennzeichnet**, daß zur Begrenzung der Schwenkbewegung der Innenwandverkleidung (2) Begrenzungsmittel vorgesehen sind.

4. Übergang nach Anspruch 1,
**dadurch gekennzeichnet**, daß die Seitenwandteile (3) mit Abstand (15) zur Gliederbrücke (1b) mit dieser verbunden sind.

5. Übergang nach Anspruch 1,
**dadurch gekennzeichnet**, daß die Innenwandverkleidung (2) endseitig jeweils durch einen elastischen Abschluß (22) mit der Stirnseite des jeweiligen Fahrzeugs (4) verbunden ist.

6. Übergang nach Anspruch 2,
**dadurch gekennzeichnet**, daß die Seitenwandteile (3) und die Decke (5) durch einen U-förmigen Rahmen (6) gehalten sind, wobei der Rahmen (6) verschwenkbar mit der Gliederbrücke (1b) verbunden ist.

7. Übergang nach Anspruch 6,
**dadurch gekennzeichnet**, daß der Rahmen (6) mehrteilig ausgebildet ist.

8. Übergang nach Anspruch 7,
**dadurch gekennzeichnet**, daß die vertikalen Rahmenstützen (7) durch ein Gelenk (10) verschwenkbar mit der horizontalen Rahmentraverse (9) verbunden sind.

9. Übergang nach Anspruch 8,
**dadurch gekennzeichnet**, daß das Gelenk (10) um zwei Achsen verschwenkbar ausgebildet ist.

10. Übergang nach Anspruch 3,
**dadurch gekennzeichnet**, daß als Mittel zur Begrenzung ein am Fahrzeug über der Decke (5) der Innenwandverkleidung (2) angeordneter Bügel (17) vorgesehen ist, der mit einer an einer im Deckenbereich angeordneten vertikalen Achse (12) angeordneten Rolle (13) bei Höhenversatz der Fahrzeuge (4) zusammenwirkt.

11. Übergang nach Anspruch 10,
**dadurch gekennzeichnet**, daß die Rolle (13) an der Stirnseite des Bügels (17) entlang gleitet.

12. Übergang nach Anspruch 11,
**dadurch gekennzeichnet**, daß die Achse (12) für die Rolle (13) an der Rahmentraverse (9) etwa mittig angeordnet ist.

13. Übergang nach Anspruch 1 ,
**dadurch gekennzeichnet**, daß die Innenwandverkleidung (2) mittels Federkraft nach der Schwenkbewegung in ihre Ausgangsposition rückstellbar ist.

14. Übergang nach Anspruch 6,
**dadurch gekennzeichnet**, daß im Bereich der Lagerung (14) des Rahmens (6) an der Gliederbrücke (1b) Mittel zur Begrenzung der Schwenkbewegung des Rahmens (6) vorgesehen sind.

15. Übergang nach Anspruch 14,
**dadurch gekennzeichnet**, daß die Mittel zwei vertikal im Bereich des Lagers (14) angeordnete Streben (18,19) umfassen.

16. Übergang nach Anspruch 15,
**dadurch gekennzeichnet**, daß die Streben (18,19) etwa V-förmig zueinander angeordnet sind.

17. Übergang nach Anspruch 15,
**dadurch gekennzeichnet**, daß die vertikale Rahmenstütze (7) durch beidseitig angeordnete Federn (20,21) mit den Streben verbunden ist.

## Claims

1. Communication passage between two vehicles coupled together, particularly with a diagonally sliding articulated bridge, wherein the articulated bridge is stretched over by a bellows fastened to the end faces of the vehicles and wherein an inner wall cladding consisting of rigid elements is provided for the bellows, which is in the position of yielding to the vertical pivot movements of vehicle parts coupled together, characterised thereby that the rigid elements forming the side wall parts (3) of the inner wall cladding are constructed integrally and are pivotably connected with the articulated bridge (1) in the direction of the vehicle longitudinal axis.

2. Communication passage according to claim 1, characterised thereby that the side wall parts (3) are connected together by cover elements (8) which form a closed cover and which in correspondence with the construction of the articulated bridge (1b) are connected with the side wall parts (3) to be diagonally displaceable.

3. Communication passage according to claim 1, characterised thereby that limiting means are provided for limitation of the pivot movement of the inner wall cladding (2).

4. Communication passage according to claim 1, characterised thereby that the side wall parts (3) are connected with the articulated bridge (1b) at a spacing (15) relative thereto.

5. Communication passage according to claim 1, characterised thereby that the inner wall cladding (2) is connected at the ends each time by an elastic closure (22) with the end face of the respective vehicle (4).

6. Communication passage according to claim 2, characterised thereby that the side wall parts (3) and the cover (5) are held by a U-shaped frame (6), wherein the frame (6) is pivotably connected with the articulated bridge (1b).

7. Communication passage according to claim 6, characterised thereby that the frame (6) is constructed to be multi-part.

8. Communication passage according to claim 7, characterised thereby that the vertical frame supports (7) are pivotably connected by a joint (10) with the horizontal frame cross member (9).

9. Communication passage according to claim 8, characterised thereby that the joint (10) is constructed to be pivotable about two axes.

10. Communication passage according to claim 3, characterised thereby that a bracket (17), which is arranged at the vehicle by way of the cover (5) of the inner wall cladding (2) and which on displacement in height of the vehicle (4) co-operates with a roller (13) arranged at a vertical axle (12) arranged in the region of the cover, is provided as means for limitation.

11. Communication passage according to claim 10, characterised thereby that the roller (13) slides along at the front face of the bracket (17).

12. Communication passage according to claim 11, characterised thereby that the axle (12) for the roller (13) is arranged approximately centrally at the frame cross member (9).

13. Communication passage according to claim 1, characterised thereby that the inner wall cladding (2) is resettable into initial position by means of spring force according to the pivot movement.

14. Communication passage according to claim 6, characterised thereby that means for the limitation of the pivot movement of the frame (6) are pivoted at the articulated brdge (1b) in the region of the mounting (14) of the frame (6).

15. Communication passage according to claim 14, characterised thereby that the means comprise two struts (18, 19) vertically arranged in the region of the bearing (14).

16. Communication passage according to claim 15, characterised thereby that the struts (18, 19) are arranged approximately in V-shape relative to one another.

17. Communication passage according to claim 15, characterised thereby that the vertical frame support (7) is connected with the struts by springs (20, 21) arranged at both sides.

## Revendications

1. Passerelle entre deux véhicules accouplés, en particulier avec un pont articulé mobile en diagonale, dans laquellle le pont articulé est tendu par l'intermédiaire d'un soufflet maintenu sur l'avant du véhicule et dans laquelle est prévu un revêtement intérieur du soufflet, formé d'éléments rigides, positionné de manière à permettre un déplacement pivotant vertical des pièces couplées des véhicules,
**caractérisée en ce que**
les éléments (3) des parois latérales du revêtement intérieur formant les éléments fixes sont réalisés en une seule pièce et sont liés au pont articulé (1) de façon à pouvoir pivoter dans la direction de l'axe longitudinal du véhicule.

2. Passerelle selon la revendication 1,
**caractérisée en ce que**
les éléments (3) formant les parois latérales sont liés entre eux par un plafond fermé (5) formé d'éléments de plafond (8) qui sont liés aux éléments (3) formant les parois latérales de façon à pouvoir coulisser en diagonale, conformément au mode de réalisation du pont articulé (1b).

3. Passerelle selon la revendication 1,
**caractérisée en ce que**
des moyens de limitation sont prévus pour limiter le déplacement pivotant du revêtement intérieur (2).

4. Passerelle selon la revendication 1,
**caractérisée en ce que**
les éléments (3) formant les parois latérales sont liés au pont articulé (1b) avec un espace (15).

5. Passerelle selon la revendication 1
**caractérisée en ce qu'une**
extrémité du revêtement intérieur (2) est respectivement liée par un accouplement élastique (22) à l'avant du véhicule (4) correspondant.

6. Passerelle selon la revendication 2,
**caractérisée en ce que**
les éléments (3) formant les parois latérales et le plafond (5) sont maintenus par un cadre (6) en forme de U, dans laquelle le cadre (6) est lié au pont articulé (1b) de manière à pouvoir pivoter.

7. Passerelle selon la revendication 6,
**caractérisée en ce que**
le cadre (6) est réalisé en plusieurs parties.

8. Passerelle selon la revendication 7
**caractérisée en ce que**
les supports de cadre verticaux (7) sont liés par l'intermédiaire d'une articulation (10). aux traverses de cadre horizontales (9) de façon à pouvoir pivoter.

9. Passerelle selon la revendication 8,
**caractérisée en ce que**
l'articulation (10) est réalisée de manière à pouvoir pivoter autour de deux axes.

10. Passerelle selon la revendication 3,
**caractérisée en ce que**
les moyens de limitation comportent un étrier (17) monté au-dessus du plafond (5) du revêtement intérieur (2), cet étrier agissant avec une poulie (13) disposée dans un axe vertical (12) au niveau du plafond, lors de différence de hauteur entre les véhicules.

11. Passerelle selon la revendication 10,
**caractérisée en ce que**
la poulie (13) glisse le long du côté avant de l'étrier (17).

12. Passerelle selon la revendication 11,
**caractérisée en ce que,**
l'axe (12) de la poulie (13) est disposé environ au milieu de la traverse (9) du cadre.

13. Passerelle selon la revendication 1,
**caractérisée en ce que**
le revêtement intérieur (2) peut être ramené dans sa position de départ par la force d'un ressort, après son déplacement pivotant.

14. Passerelle selon la revendication 6,
**caractérisée en ce que**
dans la zone des paliers (14) du cadre (6), des moyens de limitation du pivotement du cadre (6) sont prévus sur le pont articulé (1b).

15. Passerelle selon la revendication 14,
**caractérisée en ce que**
les moyens comportent deux étais verticaux (18, 19) dans la zone des paliers (14).

16. Passerelle selon la revendication 15,
**caractérisée en ce que**
les étais (18, 19) sont liés entre eux approximativement en forme de V.

17. Passerelle selon la revendication 15,
**caractérisée en ce que**
les supports de cadre verticaux (7) sont liés aux étais par des ressorts (20, 21) disposés des deux côtés.
